# EUROPÄISCHE PATENTANMELDUNG

(11) **EP 4 675 067 A2**
(43) Veröffentlichungstag der Anmeldung: **07.01.2026**
(21) Anmeldenummer: 25217626.8
(22) Anmeldetag: 08.11.2024
(51) Int. Cl.: E05B 27/02

(54) **SCHLÜSSEL UND DREHSCHLIESSZYLINDER MIT SCHLÜSSEL**

(30) Priorität: 20.03.2024 EP 24164823
(62) Teilanmeldung aus: 24801305.4
(71) Anmelder: ASSA ABLOY (Schweiz) AG, 8805 Richterswil (CH)
(72) Erfinder: SPRENGER, Detlef, 8854 Siebnen (CH); SUTTER, Claude, 5200 Brugg (CH); FREY, Fadri, 8805 Richterswil (CH); SUBRT, Jan, 518 01 Dobruska (CZ)
(74) Vertreter: Frischknecht, Harry Ralph

(57) **Zusammenfassung**

Ein Schlüssel (1) für einen Drehschliesszylinder (2) umfasst
einen Schlüsselgriff (3) und
einen sich dem Schlüsselgriff (3) anschliessenden Schlüsselschaft (4), der sich entlang einer Längsachse (L) erstreckt,
wobei der Schlüsselschaft (4) auf seiner Aussenseite (5) Steuerausnehmungen (6), insbesondere Steuerbohrungen, zur Einordnung von Zuhaltungen am Drehschliesszylinder (2) und mindestens ein im Schlüsselschaft (4) bewegbar angeordnetes Steuerelement (7) umfasst, welches Steuerelement (7) eine mit einer Zuhaltung (8) des Drehschliesszylinders (2) zusammenarbeitende Steuerfläche (9) aufweist, wobei das Steuerelement (7) bei der Zusammenarbeit mit der Zuhaltung (8) von einer Ausgangslage in eine Einordnungslage bewegbar ist,
wobei der Schlüsselschaft (4) für das Steuerelement (7) eine Vertiefung (10) aufweist, welche sich von der Aussenseite (5) her in den Schlüsselschaft (4) hinein erstreckt und welche mit einer um eine Mittelachse (M) umlaufenden Seitenwand (11) seitlich umgeben ist, und dass die Steuerfläche (9) des Steuerelements (7) in der genannten Vertiefung (10) liegt.

## Beschreibung

### TECHNISCHES GEBIET

Die vorliegende Erfindung betrifft einen Schlüssel nach Anspruch 1 und einen Drehschliesszylinder nach Anspruch 11 sowie ein System mit einem Schlüssel und einem Drehschliesszylinder nach Anspruch 19.

### STAND DER TECHNIK

Aus der EP 0 621 384 ist ein Schlüssel mit einem passenden Drehschliesszylinder bekannt geworden. Im Schaft des Schlüssels ist ein Steuerelement angeordnet, welches mit einer zusätzlichen Zuhaltung des Rotors zusammenarbeitet.

Obwohl die Schlüssel und Drehschliesszylinder gemäss der EP 0 621 384 als besonders manipulationssicher gelten, ist es ein Bedürfnis vieler, die Sicherheit gegen Kopieren eines derartigen Schlüssels bzw. Drehschliesszylinder noch weiter zu erhöhen, indem die Abfragesicherheit weiter erhöht wird.

Aus der EP 2 844 811 ist ein weiterer Schlüssel mit einem passenden Drehschliesszylinder bekannt geworden. Der Schlüssel nach der EP 2 844 811 weist ein Steuerelement auf, welches mit einer Zuhaltung am Drehschliesszylinder zusammenarbeitet. In einer Ausführungsform der EP 2 844 811 werden zwei ineinander kombinierte Zuhaltungen eingeordnet. Eine der Zuhaltung wird durch eine feste Abfragefläche am Schlüssel und die andere Zuhaltung wird durch das bewegbare Steuerelement eingeordnet. Es handelt sich bei der letzten Einordnung über eine Art "schwimmende" Einordnung, welche über die Federpakete gesteuert wird. Auch wenn die EP 2 844 811 gegenüber der EP 0 621 384 die Abfragesicherheit stark erhöht, bedingt die Art der Ausbildung eine sehr genaue Herstellung.

Der Schlüssel der EP 2 844 811 weist zudem den Nachteil auf, dass das bewegliche Steuerelement bezüglich grobmechanischer Einflüsse, beispielsweise bei einer Fehlbenutzung oder bei einer Fehlermanipulation wenig geschützt ist. Ausserdem ist durch die deutlich sichtbare und hervorstehende Anordnung des federnden Steuerelementes im Schlüssel die Angriffsgefahr für Schlüsselkopien im generellen eher hoch. Zudem begünstigt die hervorstehende Anordnung des federnden Steuerelements den mechanischen Verschleiss am Steuerelement.

### DARSTELLUNG DER ERFINDUNG

Ausgehend von diesem Stand der Technik liegt der Erfindung eine Aufgabe zugrunde, einen Schlüssel anzugeben, welcher die Nachteile des Standes der Technik überwindet. Insbesondere ist es eine bevorzugte Aufgabe einen Schlüssel anzugeben, welcher eine aktives Steuerelement aufweist, wobei der Schlüssel vorteilhafter ausgebildet sein soll. Dies insbesondere bezüglich Robustheit und/oder Sicherheit.

Diese und andere Aufgaben löst der Gegenstand nach Anspruch 1. Demgemäss umfasst ein Schlüssel für einen Drehschliesszylinder einen Schlüsselgriff und einen sich dem Schlüsselgriff anschliessenden Schlüsselschaft, der sich entlang einer Längsachse erstreckt. Der Schlüsselschaft umfasst auf seiner Aussenseite Steuerausnehmungen, insbesondere Steuerbohrungen, zur Einordnung von Zuhaltungen am Drehschliesszylinder und mindestens ein im Schlüsselschaft bewegbar angeordnetes Steuerelement. Das Steuerelement weist eine mit einer Zuhaltung des Drehschliesszylinders zusammenarbeitende Steuerfläche auf. Das Steuerelement ist bei der Zusammenarbeit mit der Zuhaltung von einer Ausgangslage in eine Einordnungslage bewegbar. Der Schlüsselschaft weist für das Steuerelement eine Vertiefung auf, welche sich von der Aussenseite her in den Schlüsselschaft hinein erstreckt. Die Vertiefung ist mit einer um eine Mittelachse umlaufenden Seitenwand seitlich umgeben. Die Steuerfläche des Steuerelements liegt in der genannten Vertiefung.

Durch die Anordnung des Steuerelements in der Vertiefung ergeht ein Vorteil, dass der Schlüsselschaft nicht übermässig geschwächt wird, wie dies bei einer sich durch den Schlüsselschaft hindurch erstreckenden Ausnehmung der Fall wäre. Die Vertiefung ist durch Teile vom Schaft umgeben und es kommt nur zu einer Schwächung aufgrund der Vertiefung. Folglich kann durch die Anordnung des Steuerelements in der Vertiefung die Funktionalität des Steuerelements bei gleichzeitiger Erhaltung oder nur geringer Schwächung der Stabilität und Robustheit des Schlüsselschafts erreicht werden.

Durch die Anordnung des Steuerelements in der Vertiefung ergeht der Vorteil, dass das Steuerelement für den Betrachter diskreter angeordnet ist. Der Betrachter nimmt bei der Betrachtung des Schlüssels lediglich eine Vertiefung war und erkennt das Steuerungselement nicht auf den ersten Blick.

Die Steuerfläche liegt in der Vertiefung. Das heisst, dass die Steuerfläche im Inneren bzw. innerhalb der Vertiefung liegt. Die Steuerfläche liegt nicht ausserhalb der Vertiefung. Das heisst die Steuerfläche ist von aussen her gesehen in den Schlüsselschaft hinein versetzt. Somit ist die Steuerfläche und auch das Steuerungselement von äusseren Einflüssen durch die Seitenwand gut geschützt.

Bei der Vertiefung handelt es sich vorzugsweise um eine Bohrung.

Vorzugsweise ist das Steuerelement im Bereich der Schlüsselspitze angeordnet. Vorzugsweise ist eines der Steuerelemente angeordnet. Alternativerweise ist es auch denkbar das zwei oder mehrere Steuerelemente angeordnet sind.

Vorzugsweise bildet die Steuerfläche, wenn das Steuerelement in einer Ausgangslage ist, die Grundfläche der Vertiefung. In einer durch die Steuerfläche aufgespannten Ebene gesehen, entspricht der Durchmesser der Seitenwand im Wesentlichen dem Durchmesser der Steuerfläche. Die Seitenwand erstreckt sich von der Grundfläche bzw. der Steuerfläche zur Aussenseite hin weg erstreckt.

Die Steuerfläche bildet somit den Grund bzw. den Boden der Vertiefung. Durch die Ausbildung der Steuerfläche mit einem gleichen Durchmesser wie der Durchmesser der Grundfläche wird das Vorhandensein der Steuerfläche weiter verschleiert, weil hier der Übergang zwischen Steuerfläche und Seitenwand an einem Ort liegt, wo durch den Übergang von der Steuerfläche auf den Grund einer Bohrung, ohnehin eine Kante sichtbar wäre.

Vorzugsweise weist die Vertiefung eine mit einer weiteren Zuhaltung des Drehschliesszylinders zusammenarbeitende und sich um die Mittelachse ringflächig, insbesondere kreisringflächig, herum erstreckende Einordnungsfläche auf.

Die Einordnungsfläche weist einen inneren Durchmesser und einen äusseren Durchmesser auf, wobei sich die Einordnungsfläche zwischen dem inneren und dem äusseren Durchmesser erstreckt. Wenn die Einordnungsfläche als Kreisring ausgebildet ist, sind der innere Durchmesser und der äussere Durchmesser konzentrisch zueinander.

Die Einordnungsfläche ist, wie die Steuerfläche, in der Vertiefung angeordnet. Vorzugsweise ist die Einordnungsfläche ein integraler Teil des Schlüsselschafts.

Bei der Vertiefung mit der Einordnungsfläche handelt es sich vorzugsweise um eine Stufenbohrung. Die Stufenbohrung kann mit einem entsprechenden Bohrwerkzeug sehr einfach hergestellt werden.

Die Steuerfläche liegt vorzugsweise konzentrisch zur Einordnungsfläche.

Vorzugsweise erstreckt sich ein erster Abschnitt der Seitenwand von der Einordnungsfläche zur Aussenseite des Schlüsselschafts und ein zweiter Abschnitt der Seitenwand erstreckt sich von der Einordnungsfläche zur Steuerfläche des Steuerelements.

Der erste Abschnitt erstreckt sich vom Aussendurchmesser der Einordnungsfläche nach aussen und der zweite Abschnitt erstreckt sich vom Innendurchmesser der Einordnungsfläche nach innen. Durch die Anordnung der Einordnungsfläche im Inneren der Vertiefung ergeht weiter der Vorteil, dass die Einordnungsfläche durch die Seitenwand, insbesondere durch den ersten Abschnitt der Seitenwand, geschützt ist.

Vorzugsweise liegt die Steuerfläche tiefer in der Vertiefung als die Einordnungsfläche. Mit anderen Worten gesagt, ist die Steuerfläche bezüglich der Einordnungsfläche in der Vertiefung in Richtung der Mittelachse gesehen nach innen versetzt. Durch den Versatz nach innen ergeht der Vorteil, dass das Steuerelement tiefer im Schlüsselschaft liegt und somit gut bezüglich mechanischer Einflüsse geschützt ist.

Vorzugsweise ist in Richtung der Mittelachse gesehen der Abstand zwischen der Aussenseite und der Einordnungsfläche grösser oder kleiner als der in Richtung der Mittelachse gesehene Abstand zwischen der Einordnungsfläche und der Steuerfläche. Alternativerweise ist der in Richtung der Mittelachse gesehene Abstand zwischen der Aussenseite und der Einordnungsfläche gleich dem in Richtung der Mittelachse gesehenen Abstands zwischen der Einordnungsfläche und der Steuerfläche.

Vorzugsweise ist die Einordnungsfläche eine ebene Fläche, welche rechtwinklig zur Mittelachse verläuft. Vorzugsweise umgibt in Richtung der Mittelachse gesehen die Einordnungsfläche die Steuerfläche aussenseitig.

Vorzugsweise ist die Steuerfläche kreisrund und die Einordnungsfläche ist konzentrisch zur Steuerfläche. Mit anderen Worten gesagt erstreckt sich die Einordnungsfläche konzentrisch um die Steuerfläche herum.

Vorzugsweise verläuft die Seitenwand mindestens abschnittsweise konisch, so dass der Durchmesser der Vertiefung mit zunehmendem Abstand von der Aussenseite her gesehen kleiner wird.

Die konische Ausbildung von Abschnitten der Seitenwand hat den Vorteil, dass es zu einer automatischen Zentrierung zwischen den Zuhaltungen und der Vertiefung kommt. Dies ist gerade bei kleinen Querschnitten der Elemente der Zuhaltung von Vorteil.

Besonders bevorzugt erstreckt sich der oben genannte erste Abschnitt konisch bis zur Einordnungsfläche und der oben genannte zweite Abschnitt erstreckt sich konisch bis zur Steuerfläche. Durch die Ausbildung der Seitenwand mit konischen Abschnitten ergeht der Vorteil, dass in der Vertiefung Übergange gestaltet werden können, welche bezüglich der Stabilität vorteilhaft sind. Insbesondere ergeht der Vorteil, dass durch die winkligen Übergänge allfällige Kerbwirkungseffekte kleiner werden.

In einer ersten bevorzugten Variante umfasst das Steuerelement einen in einer Bohrung im Schlüsselschaft angeordneten Bolzen und ein Federelement, insbesondere eine Druckfeder. Vorzugsweise beaufschlagt das Federelement den Bolzen mit einer Kraft, die das Steuerelement vom Schlüsselschaft her gesehen nach aussen drückt. Der Bolzen weist die besagte Steuerfläche auf. Vorzugsweise sind die Vertiefung und die Bohrung konzentrisch zueinander angeordnet.

In einer zweiten bevorzugten Variante sind zwei Steuerelemente und zwei zugehörige Vertiefungen angeordnet. Jedes der Steuerelemente weist einen in einer Bohrung im Schlüsselschaft angeordneten Bolzen auf. Ein Federelement, insbesondere eine Druckfeder, ist in der Bohrung angeordnet. Die Bolzen werden durch das gleiche Federelement beaufschlagt, wobei die Steuerfläche des ersten Bolzens in einer ersten der genannten Vertiefungen liegt und wobei die Steuerfläche des zweiten Bolzens in einer zweiten der genannten Vertiefungen liegt.

In der genannten zweiten Variante sind die Vertiefungen bezüglich der Längsachse gesehen gegenüber einander an gegenüberliegenden Seiten des Schlüssels angeordnet. Vorzugsweise liegen die Vertiefungen an den schmalen Seiten des Schlüssels. Die Vertiefungen und die Bohrung sind dabei vorzugsweise konzentrisch zueinander angeordnet.

In beiden Varianten ist der Bolzen bzw. mindestens einer der Bolzen durch eine in die Bohrung eingepresste Hülse mit einer Durchgangsöffnung, durch welche der Bolzen sich hindurch erstreckt, gehalten. Bei der Anordnung der beiden Bolzen kann einer der Bolzen durch eine Stufe in der Bohrung und der andere der Bolzen mit der Hülse gehalten sein.

Vorzugsweise stellt die Durchgangsöffnung einen Abschnitt der besagten Vertiefung bereit; insbesondere derart, dass die Steuerfläche im besagten Abschnitt liegt. Vorzugsweise liegt die Hülse bezüglich der Einordnungsfläche so, dass die Hülse keine Wirkung auf den Einordnungsvorgang der weiteren Zuhaltung hat.

Vorzugsweise wird die Hülse durch die Einordnungsfläche umrundet, insbesondere, dass die Hülse einen Aussendurchmesser aufweist, welche dem inneren Durchmesser der besagten Einordnungsfläche entspricht.

Vorzugsweise ist eine Stirnfläche der Hülse bezüglich der Einordnungsfläche zur Längsachse hin versetzt oder bündig mit der Einordnungsfläche angeordnet.

Vorzugsweise liegt die Hülse bezüglich der Einordnungsfläche so, dass die Hülse keine Wirkung auf den Einordnungsvorgang der weiteren Zuhaltung hat.

Mit anderen Worten gesagt sichert die Hülse nur den entsprechenden Bolzen und hat keinen Einfluss auf die Einordnung der weiteren Zuhaltung, welche durch die Einordnungsfläche eingeordnet wird. Dies hat den Vorteil, dass die Hülse nicht für den Einordnungsprozess eingesetzt wird. Für den Einordnungsprozess der weiteren wird einzig und alleine die Einordnungsfläche, welche fest am Schlüssel und Teil des Schlüssels ist, eingesetzt.

Vorzugsweise weist der Bolzen einen zylindrischen, insbesondere einen kreiszylindrischen, Querschnitt auf.

Vorzugsweise weist der Bolzen gegenüber der Steuerfläche einen zylindrisch oder konisch ausgebildeten Führungszapfen auf. Der Führungszapfen ragt vorzugsweise in das besagte Federelement, insbesondere in die Druckfeder, ein. Durch das Einragen des Führungszapfens in das Federelement ergeht der Vorteil, dass das Federelement in der Bohrung zentriert wird.

Vorzugsweise ist die Form von mindestens einer der Steuerausnehmungen am Schlüsselschaft identisch oder gleichartig zur Form der besagten Vertiefung. Hier ergeht der Vorteil, dass die Lage des Steuerelements weiter verschleiert wird.

Vorzugsweise erstreckt sich die Seitenwand vollständig um die Mittelachse herum, derart, dass die Vertiefung keinen seitlichen Durchbruch aufweist.

Vorzugsweise liegt die Steuerfläche an der tiefsten Stelle der Vertiefung. Vorzugsweise ist die Vertiefung im Bereich der Aussenseite offen ausgebildet. Die Vertiefung ist somit für die Zuhaltungen frei zugänglich. Die Mittelachse der Vertiefung verläuft vorzugsweise in einem Winkel von 90° zur Längsachse. Vorzugsweise erstreckt sich die Seitenwand kreisrund um die Mittelachse herum, wobei der Durchmesser der Vertiefung über die Tiefe der Vertiefung gesehen, vorzugsweise variiert. Vorzugsweise ist Steuerfläche als ebene bzw. flache Steuerfläche ausgebildet ist, welche in einem Winkel von 90° zur Mittelachse der Vertiefung verläuft.

Ausgehend von diesem Stand der Technik liegt der Erfindung eine Aufgabe zugrunde, einen Drehschliesszylinder anzugeben, welcher bezüglich Manipulationsversuche noch sicherer ist.

Diese und andere Aufgaben löst ein Drehschliesszylinder nach Anspruch 12. Demgemäss umfasst ein Drehschliesszylinder einen Stator, einen im Stator drehbar gelagerten Rotor mit einem Schlüsselkanal, mindestens eine mit einem bewegbar in einem Schlüsselschaft eines Schlüssels gelagerten Steuerelement zusammenarbeitende Zuhaltung und mindestens eine weitere Zuhaltung.

Die mit dem Steuerelement zusammenarbeitende Zuhaltung umfasst einen am Stator angeordneten Statorstift und einen am Rotor angeordneten Rotorstift sowie eine auf den Statorstift wirkende Statorstiftfeder. Die Statorstiftfeder beaufschlagt den Statorstift und den Rotorstift mit einer Federkraft in Richtung des Schlüsselkanals. Der Statorstift und der Rotorstift sind stirnseitig über eine konische Struktur im Eingriff. Der Rotorstift arbeitet mit dem Steuerelement im Schlüssel zusammen. Durch die konische Struktur zwischen Statorstift und Rotorstift ist bei einer durch den Schlüssel bewirkten Drehbewegung des Rotors der Rotorstift das Steuerelement von einer Ausgangslage in eine Einordnungslage bewegbar. Aufgrund dieser Bewegung ist zugleich der Statorstift und der Rotorstift von einer Sperrlage in eine Freigabelage bewegbar. Das gesamte Paket bestehend aus Statorstift, Rotorstift und Steuerlement wird somit in Richtung des Schlüssels bewegt, wobei der Rotorstift und das Steuerelement in den Schlüssel hinein bewegt werden, so dass der Rotorstift unterhalb der Trennlinie zwischen Rotor und Stator zu liegen kommt. Die weitere Zuhaltung umfasst eine im Stator bewegbar gelagerte Statorhülse und eine im Rotor bewegbar gelagerte Rotorhülse sowie eine auf die Statorhülse wirkende Statorhülsenfeder. Die Statorhülsenfeder beaufschlagt die Statorhülse und die Rotorhülse mit einer Federkraft in Richtung des Schlüsselkanals. Die Statorhülse und die Rotorhülse sind durch eine Einordnungsfläche am Schlüssel, von einer Sperrlage in eine Freigabelage einordbar sind. Der Statorstift ist in der Statorhülse und der Rotorstift in der Rotorhülse bewegbar gelagert.

Durch die Anordnung der genannten Stifte in den genannten Hülsen ergeht der Vorteil, dass die einzuordnenden Elemente alle in einer gemeinsamen Achse liegen, was die Einordnung dieser Elemente bei der Verwendung eines berechtigten Schlüssels vereinfacht. Weiter ergeht der Vorteil, dass die Zuhaltungen an sich komplexer ausgebildet sind, was Manipulation für die unautorisierte Betätigungen, wie zum Beispiel das sogenannte Lock Picking, erschwert. Hierzu müssten sowohl die Stifte als auch die Hülsen gemeinsam und gleichzeitig eingeordnet werden, was durch die beschriebene Struktur massiv erschwert wird.

In der Freigabelage liegen der Rotorstift und der Statorsift derart, dass der Rotorstift unterhalb der Trennlinie zwischen Rotor und Stator zu liegen kommt und dass der Statorstift oberhalb der Trennlinie zwischen Rotor und Stator zu liegen kommt. Die Trennlinie ist, im Querschnitt durch die Mittelachse verlaufend gesehen, eine Linie, welche sich zwischen Rotor und Stator bildet.

Der hierin beschriebene Drehschliesszylinder wird vorzugsweise mit dem hierin beschriebenen Schlüssel betätigt. Der beschriebene Drehschliesszylinder und der beschriebene Schüssel bilden ein entsprechendes System. In anderen Ausführungen können auch andere Schlüssel vorgesehen sein.

Auf Seiten des Rotorstifts ist die konische Struktur durch eine um die Mittelachse umlaufende und aussenseitig angeordnete Konusfläche ausgebildet. Auf Seiten des Statorstifts ist die konische Struktur durch eine um die Mittelachse umlaufende und innenseitig angeordnete Konusfläche ausgebildet.

Vorzugsweise ist die Statorhülse und/oder die Rotorhülse an der jeweiligen Stirnseite, mit welchen Stirnseiten die Statorhülse und die Rotorhülse miteinander in Kontakt stehen, konisch ausgebildet ist; derart, dass die Kontaktfläche zwischen Statorhülse und Rotorhülse minimiert ist.

Vorzugsweise weist die Statorhülse eine innere Mantelfläche und äussere Mantelfläche aufweist, wobei die innere Mantelfläche und/oder die äussere Mantelfläche konisch ausgebildet sind.

Vorzugsweise weist der Statorstift eine zylindrische Aussenfläche auf, welche, wenn der Statorstift in der Sperrlage ist, auf Höhe der Trennlinie zwischen Stator und Rotor liegt. Vorzugsweise weist die Statorhülse eine zylindrische Aussenfläche auf, welche, wenn die Statorhülse in der Sperrlage ist, auf Höhe der Trennlinie zwischen Stator und Rotor liegt. Somit stellt die zylindrische Aussenfläche vom Statortstift und/oder die zylindrische Aussenfläche von der Statorhülse jeweils in der Sperrlage eine Blockierung der Drehbewegung des Rotors bereit.

Vorzugsweise ragen sowohl die Zuhaltung als auch die weitere Zuhaltung in der Sperrlage in den Schlüsselkanal ein und sind beim Einschieben des Schlüssels in Richtung Stator bewegbar.

Vorzugsweise sind die Statorhülse und die Rotorhülse beim Einschieben des Schlüssels durch den Kontakt der Statorhülse mit der Aussenseite des Schlüssels von der Sperrlage radial nach aussen in eine Zwischenlage bewegbar. Bei Erreichen der vollständig eingeschobenen Position sind die Statorhülse und die Rotorhülse ausgehend von der Zwischenlage radial nach innen in die Freigabelage bewegbar.

Vorzugsweise sind der Statorstift und der Rotorstift beim Einschieben des Schlüssels durch den Kontakt des Statorstifts mit der Aussenseite des Schlüssels von der Sperrlage radial nach aussen in eine Zwischenlage bewegbar sind und dass bei Erreichen der vollständig eingeschobenen Position der Statorstift und der Rotorstift ausgehend von der Zwischenlage radial nach innen in die Freigabelage bewegbar sind.

Besonders bevorzugt werden sowohl die Kombination Statorhülse/Rotorhülse als auch die Kombination Statorstift/Rotorstift radial nach aussen in die Zwischenlage und dann für die Einordnung radial nach innen bewegt.

Vorzugsweise ist die Dimensionierung des Schlüssels, der Statorhülse, der Rotorhülse, des Statorstifts und des Rotorstifts so gewählt ist, dass bei der Bewegung von der Sperrlage in die Zwischenlage sowohl die Statorhülse und die Rotorhülse sowie der Statorstift und der Rotorstift die Freigabelage passieren, wobei das Passieren der Freigabelage der Paarung Statorhülse und Rotorhülse sowie der Paarung Statorstift und Rotorstift aufgrund der gewählten Dimensionierung nicht gleichzeitig erfolgt. Somit wird sichergestellt, dass bei der Bewegung in die Zwischenlage immer eines der Paare in Sperrlage ist.

Vorzugsweise weist die Rotorhülse eine rotorhülsenseitige Anschlagsfläche und der Rotorstift weist eine rotorstiftseitige Anschlagsfläche aufweist, wobei bei der Einordnung der Rotorhülse die rotorhülsenseitige Anschlagsfläche gegen die rotorstiftseitige Anschlagsfläche bewegt wird, bis die beiden Anschlagsflächen in Kontakt miteinander sind. Der Rotorstift fährt bei der Einordnung in die Freigabelage auf Block zur Rotorhülse.

Vorzugsweise liegt die Rotorhülse in der Freigabelage fest zwischen der Einordnungsfläche des Schlüssels und der Stirnfläche der Statorhülse bzw. der Innenfläche des Stators.

Vorzugsweise stellt die Statorhülsenfeder eine Federkraft bereit, welche grösser ist als die Federkraft des auf das Steuerelement wirkenden Federelements.

Vorzugsweise sind die Statorhülse und/oder die Rotorhülse aus einem Material, welches eine grössere Härte als das Material des Stators und/oder des Rotors aufweist. Statorhülse und Rotorhülse sind vorzugsweise aus dem gleichen Material. Vorzugsweise sind die Statorhülse und/oder die Rotorhülse aus gehärtetem Stahl.

Vorzugsweise ist auf Seiten des Rotorstifts die konische Struktur durch eine um die Mittelachse umlaufende Konusfläche ausgebildet und auf Seiten des Statorstifts ist die konische Struktur durch eine um die Mittelachse umlaufende Konusfläche ausgebildet. Optionalerweise schliesst der Konusfläche des Rotorstifts eine Schulterfläche an.

Optionalerweise schliesst sich der Konusfläche des Statorstifts ein Randabschnitt an. Vorzugsweise liegt die Schulterfläche in der Einordnungslage derart, dass die Schulterfläche auf der Höhe der Trennlinie zwischen Rotor und Stator liegt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1a: eine perspektivische Ansicht eines Schlüssels nach einer bevorzugten Ausführungsform der vorliegenden Erfindung mit einem Steuerelement;
- Fig. 1b: eine Detailansicht der Figur 1a;
- Fig. 2a: eine Schnittansicht der Frontpartie des Schlüssels nach den Figuren 1a/1b im Bereich des Steuerelements;
- Fig. 2b: eine Detailansicht der Figur 2a;
- Fig. 3a: eine Schnittdarstellung durch einen Drehschliesszylinder mit einem Rotor, einem Stator, einer Zuhaltung und einer weiteren Zuhaltung nach einer Ausführungsform der vorliegenden Erfindung, wobei der Schnitt quer zur Drehachse des Rotors verläuft;
- Fig. 3b: eine Schnittdarstellung des Drehschliesszylinders nach Figur 3a, wobei der Schnitt durch die Drehachse des Rotors verläuft;
- Fig. 4: eine Schnittdarstellung des Drehschliesszylinders nach den vorhergehenden Figuren beim Einschiebevorgang des Schlüssels nach den vorhergehenden Figuren;
- Fig. 5: eine Schnittdarstellung des Drehschliesszylinders nach Figur 4 mit weiter eingeschobenem Schlüssel;
- Fig. 6a-6c: Schnittdarstellungen des Drehschliesszylinders nach Figur 4 mit vollständig eingeschobenem Schlüssel;
- Fig. 7a: eine Schnittdarstellung nach Figur 6c mit vollständig eingeschobenem Schlüssel bei der Drehung des Schlüssels;
- Fig. 7b: eine Schnittdarstellung nach Figuren 6c/7a mit dem Schlüssel bei fortgeschrittener Drehung;
- Fig. 8a: eine Schnittansicht der Frontpartie eines Schlüssels nach einer Weiterbildung der Erfindung;
- Fig. 8b: eine Detailansicht der Figur 2a;
- Fig. 9a/b: Schnittansichten durch einen Drehschliesszylinder nach einer Weiterbildung der Erfindung;
- Fig. 10: eine Schnittdarstellung des Drehschliesszylinders nach Fig. 9a/b mit dem Schlüssel nach den Figuren 8a/b mit vollständig eingeschobenem Schlüssel; und
- Fig. 11: eine Schnittdarstellung nach Figur 11 mit dem Schlüssel bei fortgeschrittener Drehung.

### BESCHREIBUNG BEVORZUGTER AUSFÜHRUNGSFORMEN

In den Figuren 1a bis 2b werden verschiedene Ansichten eines Schlüssel 1 gezeigt. Der Schlüssel 1 dient vorzugsweise der Betätigung eines Drehschliesszylinders 2 nach den Figuren 3a bis 7c. In den Figuren 8a bis 11 wird eine Weiterbildung vom Schlüssel 1 und vom Drehschliesszylinder 2 gezeigt, wobei gleiche Teile gleiche Bezugszeichen tragen.

Der Schlüssel 1 umfasst einen Schlüsselgriff 3 und einen sich dem Schlüsselgriff 3 anschliessenden Schlüsselschaft 4, der sich entlang einer Längsachse L erstreckt. Der Schlüsselschaft 4 weist auf seiner Aussenseite 5 eine Vielzahl von Steuerausnehmungen 6, insbesondere Steuerbohrungen, zur Einordnung von Zuhaltungen am Drehschliesszylinder 2 auf. Bei der Zusammenarbeit zwischen den Zuhaltungen und den Steuerbohrungen werden die Zuhaltungen durch die Steuerbohrung in bekannter Art und Weise eingeordnet, derart, dass die Zuhaltungen von einer Sperrlage in eine Freigabelage bewegt werden.

Weiter umfasst der Schlüssel 1 mindestens ein im Schlüsselschaft 4 bewegbar angeordnetes Steuerelement 7. Das Steuerelement 7 ist relativ zum Schlüsselschaft 4 bewegbar gelagert. Das Steuerelement 7 weist eine mit einer Zuhaltung 8 des Drehschliesszylinders 2 zusammenarbeitende Steuerfläche 9 auf. Das Steuerelement 7 ist bei der Zusammenarbeit mit der Zuhaltung 8 von einer Ausgangslage in eine Einordnungslage bewegbar. Bei dieser Bewegung wird das Steuerelement 7 relativ zum Schlüsselschaft 4 bewegt.

Der Schlüsselschaft 4 weist für das Steuerelement 7 eine Vertiefung 10 auf. Die Vertiefung 10 erstreckt sich von der Aussenseite 5 her in den Schlüsselschaft 4 hinein. Die Vertiefung 10 ist mit einer um eine Mittelachse M umlaufenden Seitenwand 11 seitlich umgeben. Die Seitenwand 11 erstreckt sich vollständig um die Mittelachse M herum, derart, dass die Vertiefung 10 keinen seitlichen Durchbruch aufweist. Die Steuerfläche 9 des Steuerelements 7 liegt in der genannten Vertiefung 10.

Nach aussen hin ist die Vertiefung 10 offen ausgebildet. Die Mittelachse M der Vertiefung erstreckt sich im Wesentlichen rechtwinklig zur Längsachse L. Die Vertiefung 10 ist vorzugsweise als Bohrung, besonders bevorzugt als Stufenbohrung ausgebildet.

In der gezeigten Ausführungsform bildet die Steuerfläche 9 die Grundfläche der Vertiefung, wenn das Steuerelement 7 in der Ausgangslage ist. Dabei entspricht der Durchmesser D11 der Seitenwand 11 in einer durch die Steuerfläche 9 aufgespannten Ebene gesehen im Wesentlichen dem Durchmesser D9 der Steuerfläche 9. Im Wesentlichen ist so zu verstehen, dass zwischen dem Durchmesser D9 und dem Durchmesser D11 leichtes Spiel von wenigen Hunderstelmillimetern vorhanden ist. Dies wird durch den sichtbaren Spalt in der Figur 2b, welche eine starke Vergrösserung der effektiven Schlüsselgrösse darstellt, gezeigt. Die Seitenwand 11 erstreckt sich von der Grundfläche bzw. der Steuerfläche 9 zur Aussenseite 5 hin weg erstreckt. Wenn das Steuerelement 7 beim Einordnungsvorgang bewegt wird, wird die Steuerfläche 9 weiter in den Schlüssel 1 hinein bewegt. Die Bewegung des Steuerelements 7 wird in der Figur 2b durch den Pfeil P symbolisiert.

In der gezeigten Ausführungsform weist die Vertiefung 10 weiterhin eine Einordnungsfläche 12 auf. Die Einordnungsfläche 12 dient der Einordnung einer weiteren Zuhaltung 13 des Drehschliesszylinders 2. Die Anordnung der weiteren Zuhaltung 13 in Bezug auf die oben genannte Zuhaltung 6 wird weiter untenstehende genauer erläutert. Die Einordnungsfläche 12 erstreckt sich ringflächig um die Mittelachse M herum. Die Einordnungsfläche 12 ist dabei in Richtung der Mittelachse M beabstandet zur Steuerfläche 9 angeordnet und bildet einen festen Bestandteil vom Schlüsselschaft 4. Die Einordnungsfläche 12 liegt konzentrisch zur Mittelachse M. Die Steuerfläche 9 liegt tiefer in der Vertiefung als die Einordnungsfläche 12.

Ausgehend von der Einordnungsfläche 12 erstreckt sich die Seitenwand 11 in beide Richtungen. Ein erster Abschnitt 14 der Seitenwand 11 erstreckt sich von der Einordnungsfläche 12 zur Aussenseite 5 des Schlüsselschafts 4. Ein zweiter Abschnitt 15 der Seitenwand 11 erstreckt sich von der Einordnungsfläche 12 zur Steuerfläche 9 des Steuerelements 7 hin. Beide Abschnitte 14, 15 verlaufen in der gezeigten Ausführungsform konisch, so dass der Durchmesser des jeweiligen Abschnitts mit zunehmendem Abstand von der Aussenseite her gesehen, kleiner wird.

In Richtung der Mittelachse M gesehen ist der Abstand A1 zwischen der Aussenseite 5 und der Einordnungsfläche 12 grösser oder kleiner als der in Richtung der Mittelachse gesehene Abstand A2 zwischen der Einordnungsfläche 12 und der Steuerfläche 9. Alternativerweise können die beiden Abstände auch gleich sein. Durch eine Variation der Abstände unter verschiedenen Schlüsseln kann die Zahl der Permutationen erhöht werden.

Die Einordnungsfläche 12 ist eine ebene Fläche, welche rechtwinklig zur Mittelachse M verläuft. Die ebene Fläche weist hier die Aussenform eines Kreises auf.

Unter Bezugnahme auf die Figur 2a wird nun die besonders bevorzugte Ausbildung des Steuerelements 7 im Schlüssel erläutert. In der gezeigten Ausführungsform sind zwei Steuerelemente 7 und zwei zugehörige Vertiefungen 10 angeordnet. Die Vertiefungen 10 liegen an den schmalen Seiten des Schlüsselschafts 4 bezüglich der Mittelachse M gegenüber einander. Jedes der Steuerelemente 7 weist einen in einer Bohrung 16 im Schlüsselschaft 4 angeordneten Bolzen 17 auf, wobei jeder Vertiefung 10 je ein Bolzen 17 zugeordnet ist. Ein Federelement 18, insbesondere eine Druckfeder, ist in der Bohrung 16 angeordnet. Die Bolzen 17 werden dabei durch das gleiche Federelement 18 beaufschlagt. Die Steuerfläche 9 des ersten Bolzens 17 liegt in einer ersten der genannten Vertiefungen 10 und die Steuerfläche 9 des zweiten Bolzens 17 liegt in einer zweiten der genannten Vertiefungen 10.

Einer der Bolzen, hier der Bolzen 17 wird durch eine in die Bohrung 16 eingepresste Hülse 19 mit einer Durchgangsöffnung 20, durch welche der Bolzen 17 sich hindurch erstreckt, gehalten. Der andere der Bolzen 17 steht an einer Stufe 37 der Bohrung 15 an. Beide Bolzen 17 weisen einen Flansch 38 auf, welcher sich rechtwinklig vom Bolzen 17 weg erstreckt, wobei der Flansch 38 an der Hülse 19 oder an der Stufe 37 ansteht.

Die Hülse 19 wird durch die Einordnungsfläche 12 umrundet. Insbesondere weist die Hülse 19 einen Aussendurchmesser auf, Der Aussendurchmesser entspricht dem inneren Durchmesser der besagten Einordnungsfläche 12. Vorzugsweise liegt die Hülse 19 bezüglich der Einordnungsfläche 12 so, dass die Hülse 19 keine Wirkung auf den Einordnungsvorgang der weiteren Zuhaltung 13 hat. Das heisst die Hülse 19 ragt von der Bohrung 16 her nicht über die Einordnungsfläche 12 hinweg.

In der gezeigten Ausführung weist der Bolzen 17 einen zylindrischen, insbesondere einen kreiszylindrischen, Querschnitt auf. Der Bolzen 17 weist gegenüber der Steuerfläche 9 einen zylindrisch oder konisch ausgebildeten Führungszapfen 21 auf, wobei der Führungszapfen vorzugsweise in das besagte Federelement einragt.

Vorzugsweise ist die Form von mindestens einer der Steuerausnehmungen 6 am Schlüsselschaft 4 identisch oder gleichartig zur Form der besagten Vertiefung 10 ausgebildet.

Anhand der Figuren 3a bis 7c wird nun eine bevorzugte Ausführungsform des Drehschliesszylinders 2 gemäss der vorliegenden Erfindung beschrieben. Der Drehschliesszylinder 2 wird vorzugsweise mit dem hierin beschriebenen Schlüssel 1 betätigt.

Der Drehschliesszylinder 2 umfasst einen Stator 22, einen im Stator 22 drehbar gelagerten Rotor 23 mit einem Schlüsselkanal 24, mindestens eine mit dem bewegbar im Schlüsselschaft 4 des Schlüssels 1 gelagerten Steuerelement 7 zusammenarbeitende Zuhaltung 8 und mindestens eine weitere Zuhaltung 13.

Die mit dem Steuerelement 7 zusammenarbeitende Zuhaltung 8 umfasst einen am Stator 22 angeordneten Statorstift 25 und einen am Rotor 23 angeordneten Rotorstift 26 sowie eine auf den Statorstift 25 wirkende Statorstiftfeder 27. Die Statorstiftfeder 27 beaufschlagt den Statorstift 25 und den Rotorstift 26 mit einer Federkraft in Richtung des Schlüsselkanals 24, wobei Statorstift 25 und der Rotorstift 26 stirnseitig über eine konische Struktur 28 im Eingriff sind. Der Rotorstift 26 arbeitet mit dem Steuerelement 7 im Schlüssel 1 zusammen. Die konische Struktur ist hier als konische Ausnehmung 40 am Statorstift 25 und als konisches Gegenstück 41 am Rotorstift 26 ausgebildet. Das konische Gegenstück 41 ist dabei in seiner Form passend zur konischen Ausnehmung 40 ausgebildet.

Die weitere Zuhaltung 13 umfasst eine im Stator 22 bewegbar gelagerte Statorhülse 29 und eine im Rotor 23 bewegbar gelagerte Rotorhülse 30 sowie eine auf die Statorhülse 29 wirkende Statorhülsenfeder 31. Die Statorhülsenfeder 31 beaufschlagt die Statorhülse 29 und die Rotorhülse 30 mit einer Federkraft in Richtung des Schlüsselkanals 24 beaufschlagt. Die Statorhülse 29 und die Rotorhülse 30 sind in der gezeigten Ausführungsform durch die Einordnungsfläche 12 am Schlüssel 1 von einer Sperrlage in eine Freigabelage einordbar. Der Statorstift 25 ist in der Statorhülse 29 und der Rotorstift 26 ist in der Rotorhülse 30 bewegbar gelagert.

In den Figuren 3a und 3b sind der Statorstift 25 und der Rotorstift 26 sowie die Statorhülse 29 und die Rotorhülse 30 in der Sperrlage gezeigt. Der Rotor 23 kann nicht zum Stator 22 verschwenkt werden, weil die Statorhülse 29 auf der Höhe der Trennlinie T zwischen dem Rotor 23 und dem Stator 22 liegt und so die Bewegung zwischen Rotor 23 und Stator 22 verhindert.

In der Figur 4 wird das Einschieben des Schlüssels 1 gezeigt. Der Schlüssel 1 kommt mit der Frontseite des Schlüsselschafts 4 in Kontakt mit dem Rotorstift 26 der Zuhaltung 8 und mit der Rotorhülse 30 der weiteren Zuhaltung 13. Der Statorstift 25 und der Rotorstift 26 sowie die Statorhülse 29 und die Rotorhülse 30 werden durch das Einschieben des Schlüssels aus der Sperrlage angehoben und bewegen sich radial von der Längsachse L bzw. vom Schlüsselkanal 24 weg in Richtung Stator.

In der Figur 5 wird eine Zwischenlage von den beiden Zuhaltungen 9, 13 gezeigt. Bei der Bewegung in die Zwischenlage passieren der Statorstift 25 und der Rotorstift 26 sowie die Statorhülse 29 und die Rotorhülse 30 mit ihren jeweiligen Kontaktflächen die Trennlinie T. In der Zwischenlage liegt die Rotorhülse 30 auf der Höhe der Trennlinie T zwischen dem Rotor 23 und dem Stator 22 liegt und verhindert so die Bewegung zwischen Rotor 23 und Stator 22.

Die Dimensionierung des Schlüssels 1, der Statorhülse 29, der Rotorhülse 30, des Statorstifts 25 und des Rotorstifts 26 so dabei gewählt ist, dass bei der Bewegung von der Sperrlage in die Zwischenlage sowohl die Statorhülse 29 und die Rotorhülse 30 sowie der Statorstift 25 und der Rotorstift 26 die Freigabelage passieren. Das Passieren der Freigabelage der Paarung Statorhülse 29 und Rotorhülse 30 sowie der Paarung Statorstift 25 und Rotorstift 26 erfolgt aufgrund der gewählten Dimensionierung aber nicht gleichzeitig. Ausgehend aus der Zwischenlage folgt die Einordnung der Zuhaltung 9, 13 in die Freigabelage. Dabei werden die Statorhülse 29, die Rotorhülse 30, der Statorstift 25 und der Rotorstift 26 von der Zwischenlage radial nach innen bewegt.

Die Freigabelage wird in den Figuren 6a, 6b und 6c gezeigt. In der Freigabelage steht die Rotorhülse 30 mit der Einordnungsfläche 12 am Schlüssel 1 in Kontakt und die Kontaktfläche zwischen Statorhülse 29 und Rotorhülse 30 liegt auf der Trennlinie T. Weiter steht der Statorstift 25 mit der Steuerfläche 9 des Steuerelements 8 des Schlüssels 7 in Kontakt. Der Rotorstift 26 liegt vollständig im Stator 22. Ausgehend von der in den Figuren 6a, 6b, 6c gezeigten Freigabelage kann der Rotor 23 mit dem Schlüssel 1 relativ zum Stator 22 verschwenkt werden. Bei dieser Verschwenkung wird aufgrund der konischen Struktur 28 der Rotorstift 26 zur Längsachse L hin bewegt und drückt das Steuerelement 9 von seiner Ausgangslage in seine Einordnungslage. In der Figur 7a wird gezeigt, wie die konische Struktur 28 die Bewegung bereitstellt. Das Steuerelement 9 wird durch den Rotorstift 26 in den Schlüssel 1 hineinbewegt und das Federelement 18 wird dabei komprimiert. In der Figur 7b wird der Rotor 23 in einer weiteren Stellunggezeigt, wobei hier der Kontakt zwischen Rotorstift 26 und Statorstift 25 vollständig aufgehoben ist. Der Rotor 23 kann frei drehen.

Unter Bezugnahme auf die Figuren 3a bis 7b werden nun weitere optionale Merkmale des Drehschliesszylinders 2 gezeigt.

Die Statorhülse 29 und/oder die Rotorhülse 30 sind an der jeweiligen Stirnseite 32, mit welchen Stirnseiten 32 die Statorhülse 29 und die Rotorhülse 30 miteinander in Kontakt stehen, konisch ausgebildet. Die konische Ausbildung ist derart, dass die Kontaktfläche zwischen Statorhülse 29 und Rotorhülse 30 minimiert wird.

Der Statorstift 25 weist eine zylindrische Aussenfläche 35 auf, welche, wenn der Statorstift 25 in der Sperrlage ist, auf Höhe der Trennlinie zwischen Stator 22 und Rotor 23 liegt. Ebenfalls weist der Rotorstift 26 eine zylindrische Aussenfläche 39 auf, welche in der Zwischenlage auf Höhe der Trennlinie zwischen Stator 22 und Rotor 23 liegt. Weiter weist die Statorhülse 29 eine zylindrische Aussenfläche 36 auf, welche, wenn die Statorhülse 29 in der Sperrlage ist, auf Höhe der Trennlinie zwischen Stator 22 und Rotor 23 liegt.

Sowohl die Zuhaltung 8 als auch die weitere Zuhaltung 13 ragen in der Sperrlage in den Schlüsselkanal 24 ein und sind, wie oben beschrieben, beim Einschieben des Schlüssels 1 in Richtung Stator 22 bewegbar.

In der gezeigten Ausführungsform weist die Rotorhülse 30 eine rotorhülsenseitige Anschlagsfläche 33 und der Rotorstift 25 eine rotorstiftseitige Anschlagsfläche 34 auf. Bei der Einordnung der Rotorhülse 30 wird die rotorhülsenseitige Anschlagsfläche 33 gegen die rotorstiftseitige Anschlagsfläche 34 bewegt, bis die beiden Anschlagsflächen 33, 34 in Kontakt miteinander sind.

Die Rotorhülse 30 liegt in der Freigabelage fest zwischen der Einordnungsfläche 12 des Schlüssels 1 und der Stirnfläche der Statorhülse bzw. der Innenfläche des Stators liegt. Dies wird in den Figuren 7a/7b gezeigt.

Die Statorhülsenfeder 31 stellt eine Federkraft bereit, welche grösser ist als die Federkraft des auf das Steuerelement 7 wirkenden Federelements 18.

In den Figuren 8a und 8b wird eine Weiterbildung des oben beschriebenen Schlüssels 1 gezeigt. Der Schlüssel 1 nach den Figuren 8a und 8b unterscheidet sich von durch die Lage der Steuerfläche 9. Ansonsten ist der Schlüssel 1 gleichartig zum Schlüssel nach den Figuren 1 bis 7 ausgebildet. Die Steuerfläche 9 liegt tiefer im Schlüsselschaft 4 als in der Ausführungsform nach den Figuren 1 bis 7. In Richtung der Mittelachse M gesehen ist der Abstand A1 zwischen der Aussenseite 5 und der Einordnungsfläche 12 in dieser Weiterbildung kleiner als der in Richtung der Mittelachse gesehene Abstand A2 zwischen der Einordnungsfläche 12 und der Steuerfläche 9. Die tiefer liegende Steuerfläche 9 weist insbesondere den Vorteil auf, dass eine grössere Flexibilität für die Wege von Statorhülse 29 und Rotorhülse 30 bei der Einordnung erreicht werden kann. Dies im Zusammenspiel mit dem Statorstift 25 und dem Rotorstift 26.

In den Figuren 9 bis 11 wird eine Weiterbildung des oben beschriebenen Drehschliesszylinder 2. Der Drehschliesszylinder 2 nach diesen Figuren unterscheidet sich von der Form des Statorstifts 25 und des Rotorstifts 26. Der Statorstift 25 und der Rotorstift 26 stehen stirnseitig über eine konische Struktur 28 im Eingriff miteinander. Die konische Struktur ist hier als konische Ausnehmung 40 am Statorstift 25 und als konisches Gegenstück 41 am Rotorstift 26 ausgebildet. Die konische Ausnehmung 40 weist eine Konusfläche auf. Das konische Gegenstück 41 ist dabei in seiner Form passend zur konischen Ausnehmung 40 ausgebildet. Das konische Gegenstück weist eine Konusfläche auf. Dem konischen Gegenstück 41 schliesst sich eine Schulterfläche 42 an, welche sich im Wesentlichen rechtwinklig zur Mittelachse M vom konischen Gegenstück 41 weg erstreckt. Der konischen Ausnehmung 40 schliesst sich ein Randabschnitt 43 an. Der Randabschnitt 43 ragt dabei bis an die Schulterfläche 42 und steht bevorzugt in der Sperrlage mit der Schulterfläche 42 in Kontakt. Vorzugsweise liegt die Schulterfläche 42 in der Einordnungslage, wie in der Figur 10 gezeigt, derart, dass die Schulterfläche 42 auf der Höhe der Trennlinie zwischen Rotor 23 und Stator 22 liegt.

### BEZUGSZEICHENLISTE

- 1: Schlüssel
- 2: Drehschliesszylinder
- 3: Schlüsselgriff
- 4: Schlüsselschaft
- 5: Aussenseite
- 6: Steuerausnehmungen
- 7: Steuerelement
- 8: Zuhaltung
- 9: Steuerfläche
- 10: Vertiefung
- 11: Seitenwand
- 12: Einordnungsfläche
- 13: weitere Zuhaltung
- 14: erster Abschnitt
- 15: zweiter Abschnitt
- 16: Bohrung
- 17: Bolzen
- 18: Federelement
- 19: Hülse
- 20: Durchgangsöffnung
- 21: Führungszapfen
- 22: Stator
- 23: Rotor
- 24: Schlüsselkanal
- 25: Statorstift
- 26: Rotorstift
- 27: Statorstiftfeder
- 28: konische Struktur
- 29: Statorhülse
- 30: Rotorhülse
- 31: Statorhülsenfeder
- 32: Stirnseite
- 33: rotorhülsenseitige Anschlagsfläche
- 34: rotorstiftseitige Anschlagsfläche
- 35: zylindrische Aussenfläche, Statorstift
- 36: zylindrische Aussenfläche, Statorhülse
- 37: Stufe
- 38: Flansch
- 39: zylindrische Aussenfläche, Rotorstift
- 40: konische Ausnehmung
- 41: konisches Gegenstück
- 42: Schulterfläche
- 43: Randabschnitt
- 44: Konusfläche von 26
- 45: Konusfläche von 25
- M: Mittelachse
- L: Längsachse
- D9: Durchmesser
- D11: Durchmesser
- T: Trennlinie

## Patentansprüche

1. Schlüssel (1) für einen Drehschliesszylinder (2) umfassend
einen Schlüsselgriff (3) und
einen sich dem Schlüsselgriff (3) anschliessenden Schlüsselschaft (4), der sich entlang einer Längsachse (L) erstreckt,
wobei der Schlüsselschaft (4) auf seiner Aussenseite (5) Steuerausnehmungen (6), insbesondere Steuerbohrungen, zur Einordnung von Zuhaltungen am Drehschliesszylinder (2) und mindestens ein im Schlüsselschaft (4) bewegbar angeordnetes Steuerelement (7) umfasst, welches Steuerelement (7) eine mit einer Zuhaltung (8) des Drehschliesszylinders (2) zusammenarbeitende Steuerfläche (9) aufweist, wobei das Steuerelement (7) bei der Zusammenarbeit mit der Zuhaltung (8) von einer Ausgangslage in eine Einordnungslage bewegbar ist, **dadurch gekennzeichnet,**
**dass** der Schlüsselschaft (4) für das Steuerelement (7) eine Vertiefung (10) aufweist, welche sich von der Aussenseite (5) her in den Schlüsselschaft (4) hinein erstreckt und welche mit einer um eine Mittelachse (M) umlaufenden Seitenwand (11) seitlich umgeben ist, und dass die Steuerfläche (9) des Steuerelements (7) in der genannten Vertiefung (10) liegt.

2. Schlüssel (1) nach Anspruch 1, **dadurch gekennzeichnet, dass**, wenn das Steuerelement (7) in der Ausgangslage ist, die Steuerfläche (9) die Grundfläche der Vertiefung (10) bildet, wobei der Durchmesser (D11) der Seitenwand (11) in einer durch die Steuerfläche (9) aufgespannten Ebene gesehen im Wesentlichen dem Durchmesser (D9) der Steuerfläche (9) entspricht, und wobei sich die Seitenwand (11) von der Grundfläche bzw. der Steuerfläche (9) zur Aussenseite (5) hin weg erstreckt.

3. Schlüssel (1) nach Anspruch 1 oder 2, **dadurch gekennzeichnet, dass** die Vertiefung (10) eine mit einer weiteren Zuhaltung (13) des Drehschliesszylinders (2) zusammenarbeitende und sich um die Mittelachse (M) ringflächig, insbesondere kreisringflächig, herum erstreckende Einordnungsfläche (12) aufweist.

4. Schlüssel (1) nach Anspruch 3, **dadurch gekennzeichnet,**
**dass** sich ein erster Abschnitt (14) der Seitenwand (11) von der Einordnungsfläche (12) zur Aussenseite (5) des Schlüsselschafts (4) erstreckt und dass sich ein zweiter Abschnitt (15) der Seitenwand (11) von der Einordnungsfläche (12) zur Steuerfläche (9) des Steuerelements (7) erstreckt; und/oder
**dass** die Steuerfläche (9) tiefer in der Vertiefung (10) liegt als die Einordnungsfläche (12); und/oder
**dass** in Richtung der Mittelachse (M) gesehen der Abstand zwischen der Aussenseite (5) und der Einordnungsfläche (12) grösser oder kleiner als der in Richtung der Mittelachse gesehene Abstand zwischen der Einordnungsfläche (12) und der Steuerfläche (9) ist; oder dass der in Richtung der Mittelachse (M) gesehene Abstand zwischen der Aussenseite (5) und der Einordnungsfläche (12) gleich dem in Richtung der Mittelachse gesehenen Abstands zwischen der Einordnungsfläche (12) und der Steuerfläche (9) ist; und/oder
**dass** die Einordnungsfläche (12) eine ebene Fläche ist, welche rechtwinklig zur Mittelachse (M) verläuft; und/oder dass in Richtung der Mittelachse (M) gesehen die Einordnungsfläche (12) die Steuerfläche (9) aussenseitig umgibt; und/oder dass die Steuerfläche (9) kreisrund ist und dass Einordnungsfläche (12) konzentrisch zur Steuerfläche (9) ist.

5. Schlüssel (1) nach einem der vorhergehenden Ansprüche, **dadurch gekennzeichnet, dass** die Seitenwand (11) mindestens abschnittsweise konisch verläuft, so dass der Durchmesser der Vertiefung (10) mit zunehmendem Abstand von der Aussenseite (5) her gesehen kleiner wird.

6. Schlüssel (1) nach einem der vorhergehenden Ansprüche, **dadurch gekennzeichnet, dass** das Steuerelement (7) einen in einer Bohrung (16) im Schlüsselschaft (4) angeordneten Bolzen (17) und ein Federelement (18), insbesondere eine Druckfeder, umfasst, welches den Bolzen (17) mit einer Kraft beaufschlagt, die das Steuerelement (7) vom Schlüsselschaft (4) her gesehen nach aussen drückt, wobei der Bolzen (17) die besagte Steuerfläche (9) aufweist; oder
dass zwei Steuerelemente (7) und zwei zugehörige Vertiefungen (10) angeordnet sind, wobei jedes der Steuerelemente (7) einen in einer Bohrung (16) im Schlüsselschaft (4) angeordneten Bolzen (17) aufweist, und wobei ein Federelement (18), insbesondere eine Druckfeder, in der Bohrung (16) angeordnet ist, wobei die Bolzen (17) durch das gleiche Federelement (18) beaufschlagt werden, wobei die Steuerfläche des ersten Bolzens (17) in einer ersten der genannten Vertiefungen (10) liegt und wobei die Steuerfläche des zweiten Bolzens (17) in einer zweiten der genannten Vertiefungen (10) liegt.

7. Schlüssel (1) nach Anspruch 6, **dadurch gekennzeichnet, dass** der Bolzen (17) durch eine in die Bohrung (16) eingepresste Hülse (19) mit einer Durchgangsöffnung (20), durch welche der Bolzen (17) sich hindurch erstreckt, gehalten ist.

8. Schlüssel nach Anspruch 6 und einem der Ansprüche 3 bis 5, **dadurch gekennzeichnet, dass** die Hülse (19) durch die Einordnungsfläche (12) umrundet wird, insbesondere, dass die Hülse (19) einen Aussendurchmesser aufweist, welche dem inneren Durchmesser der besagten Einordnungsfläche (12) entspricht,
und/oder
dass die Hülse (19) bezüglich der Einordnungsfläche (12) so liegt, dass die Hülse (19) keine Wirkung auf den Einordnungsvorgang der weiteren Zuhaltung (13) hat.

9. Schlüssel (1) nach einem der Ansprüche 6 bis 8, **dadurch gekennzeichnet, dass** der Bolzen (17) einen zylindrischen, insbesondere einen kreiszylindrischen, Querschnitt aufweist und/oder dass der Bolzen (17) gegenüber der Steuerfläche (9) einen zylindrisch oder konisch ausgebildeten Führungszapfen (21) aufweist, wobei der Führungszapfen vorzugsweise in das besagte Federelement einragt.

10. Schlüssel (1) nach einem der vorhergehenden Ansprüche, **dadurch gekennzeichnet,**
**dass** die Form von mindestens einer der Steuerausnehmungen (6) am Schlüsselschaft (4) identisch oder gleichartig zur Form der besagten Vertiefung (10) ist; und/oder
**dass** sich die Seitenwand (11) vollständig um die Mittelachse (M) herum erstreckt, derart, dass die Vertiefung (10) keinen seitlichen Durchbruch aufweist; und/oder
**dass** die Steuerfläche (9) an der tiefsten Stelle der Vertiefung (10) liegt; und/oder
**dass** die Vertiefung (10) im Bereich der Aussenseite (5) offen ausgebildet ist; und/oder
**dass** die Mittelachse (M) der Vertiefung (10) in einem Winkel von 90° zur Längsachse (L) verläuft; und/oder
**dass** die Seitenwand (11) sich kreisrund um die Mittelachse (M) herum erstreckt, wobei der Durchmesser der Vertiefung (10) über die Tiefe der Vertiefung (10) gesehen, vorzugsweise variiert; und/oder
**dass** die Steuerfläche (9) als ebene bzw. flache Steuerfläche ausgebildet ist.

11. Drehschliesszylinder (2)
umfassend einen Stator (22), einen im Stator (22) drehbar gelagerten Rotor (23) mit einem Schlüsselkanal (24), mindestens eine mit einem bewegbar in einem Schlüsselschaft (4) eines Schlüssels (1) gelagerten Steuerelement (7) zusammenarbeitende Zuhaltung (8) und mindestens eine weitere Zuhaltung (13),
wobei die mit dem Steuerelement (7) zusammenarbeitende Zuhaltung (8) einen am Stator (22) angeordneten Statorstift (25) und einen am Rotor (23) angeordneten Rotorstift (26) sowie eine auf den Statorstift (25) wirkende Statorstiftfeder (27) umfasst, wobei die Statorstiftfeder (27) den Statorstift (25) und den Rotorstift (26) mit einer Federkraft in Richtung des Schlüsselkanals (24) beaufschlagt, wobei Statorstift (25) und der Rotorstift (26) stirnseitig über eine konische Struktur (28) im Eingriff sind, und wobei der Rotorstift (26) mit dem Steuerelement (7) im Schlüssel (1) zusammenarbeitet,
wobei durch die konische Struktur (28) zwischen Statorstift (25) und Rotorstift (26) bei einer durch den Schlüssel (1) bewirkten Drehbewegung des Rotors (23) der Rotorstift (26) das Steuerelement (7) von einer Sperrlage in eine Freigabelage bewegbar ist und zugleich der Statorstift (25) und der Rotorstift (26) von einer Sperrlage in eine Freigabelage bewegbar ist,
wobei die weitere Zuhaltung (13) eine im Stator (22) bewegbar gelagerte Statorhülse (29) und eine im Rotor (23) bewegbar gelagerte Rotorhülse (30) sowie eine auf die Statorhülse (29) wirkende Statorhülsenfeder (31) umfasst,
wobei die Statorhülsenfeder (31) die Statorhülse (29) und die Rotorhülse (30) mit einer Federkraft in Richtung des Schlüsselkanals (24) beaufschlagt,
wobei die Statorhülse (29) und die Rotorhülse (30) durch eine Einordnungsfläche (12) am Schlüssel, von einer Sperrlage in eine Freigabelage einordbar sind, und
wobei der Statorstift (25) in der Statorhülse (29) und der Rotorstift (26) in der Rotorhülse (30) bewegbar gelagert ist.

12. Drehschliesszylinder (2) nach Anspruch 11, **dadurch gekennzeichnet, dass** die Statorhülse (29) und/oder die Rotorhülse (30) an der jeweiligen Stirnseite (32), mit welchen Stirnseiten (32) die Statorhülse (29) und die Rotorhülse (30) miteinander in Kontakt stehen, konisch ausgebildet ist; derart, dass die Kontaktfläche zwischen Statorhülse (29) und Rotorhülse (30) minimiert ist; und/oder
dass der Statorstift (25) eine zylindrische Aussenfläche (35) aufweist, welche, wenn der Statorstift (25) in der Sperrlage ist, auf Höhe der Trennlinie zwischen Stator (22) und Rotor (23) liegt; und/oder dass der Rotorstift (26) eine zylindrische Aussenfläche (39) aufweist, welche, wenn der Rotorstift (26) in einer Zwischenlage ist, auf Höhe der Trennlinie zwischen Stator (22) und Rotor (23) liegt; und/oder dass die Statorhülse (29) eine zylindrische Aussenfläche (36) aufweist, welche, wenn die Statorhülse (29) in der Sperrlage ist, auf Höhe der Trennlinie (T) zwischen Stator (22) und Rotor (23) liegt; und/oder dass sowohl die Zuhaltung (8) als auch die weitere Zuhaltung (13) in der Sperrlage in den Schlüsselkanal (24) einragen und beim Einschieben des Schlüssels (1) in Richtung Stator (22) bewegbar sind und/oder dass der Statorstift (25), die Statorhülse (29), der Rotorstift (26) und die Rotorhülse (30) in einer gemeinsamen Achse liegen.

13. Drehschliesszylinder (2) nach einem der vorhergehenden Ansprüche 11 bis 12, **dadurch gekennzeichnet, dass** die Statorhülse (29) und die Rotorhülse (30) beim Einschieben des Schlüssels (1) durch den Kontakt der Statorhülse (29) mit der Aussenseite des Schlüssels (1) von der Sperrlage radial nach aussen in eine Zwischenlage bewegbar sind und dass bei Erreichen der vollständig eingeschobenen Position die Statorhülse (29) und die Rotorhülse (30) ausgehend von der Zwischenlage radial nach innen in die Freigabelage bewegbar sind; und/oder
dass der Statorstift (25) und der Rotorstift (26) beim Einschieben des Schlüssels (1) durch den Kontakt des Statorstifts (25) mit der Aussenseite (5) des Schlüssels (1) von der Sperrlage radial nach aussen in eine Zwischenlage bewegbar sind und dass bei Erreichen der vollständig eingeschobenen Position der Statorstift (25) und der Rotorstift (26) ausgehend von der Zwischenlage radial nach innen in die Freigabelage bewegbar sind.

14. Drehschliesszylinder (2) nach Anspruch 13, **dadurch gekennzeichnet, dass** die Dimensionierung des Schlüssels (1), der Statorhülse (29), der Rotorhülse (30), des Statorstifts (25) und des Rotorstifts (26) so gewählt ist, dass bei der Bewegung von der Sperrlage in die Zwischenlage sowohl die Statorhülse (29) und die Rotorhülse (30) sowie der Statorstift (25) und der Rotorstift (26) die Freigabelage passieren, wobei das Passieren der Freigabelage der Paarung Statorhülse (29) und Rotorhülse (30) sowie der Paarung Statorstift (25) und Rotorstift (26) aufgrund der gewählten Dimensionierung nicht gleichzeitig erfolgt.

15. Drehschliesszylinder (2) nach einem der vorhergehenden Ansprüche 11 bis 14, **dadurch gekennzeichnet, dass** die Rotorhülse (30) eine rotorhülsenseitige Anschlagsfläche (33) und dass der Rotorstift (25) eine rotorstiftseitige Anschlagsfläche (34) aufweist, wobei bei der Einordnung der Rotorhülse (30) die rotorhülsenseitige Anschlagsfläche (33) gegen die rotorstiftseitige Anschlagsfläche (34) bewegt wird, bis die beiden Anschlagsflächen (33, 34) in Kontakt miteinander sind.

16. Drehschliesszylinder (2) nach Anspruch 15, **dadurch gekennzeichnet, dass** die Rotorhülse (30) in der Freigabelage fest zwischen der Einordnungsfläche (12) des Schlüssels (1) und der Stirnfläche der Statorhülse bzw. der Innenfläche des Stators liegt.

17. Drehschliesszylinder (2) nach einem der vorhergehenden Ansprüche 11 bis 16, **dadurch gekennzeichnet, dass** die Statorhülsenfeder (31) eine Federkraft bereitstellt, welche grösser ist als die Federkraft des auf das Steuerelement (7) wirkenden Federelements (18); und/oder dass die Statorhülse und die Rotorhülse aus einem Material sind, welches eine grössere Härte als das Material des Stators und des Rotors aufweist.

18. Drehschliesszylinder (2) nach einem der vorhergehenden Ansprüche 11 bis 16, **dadurch gekennzeichnet, dass** auf Seiten des Rotorstifts (26) die konische Struktur (28) durch eine um die Mittelachse (M) umlaufende Konusfläche (44) ausgebildet ist und dass auf Seiten des Statorstifts (25) die konische Struktur (28) durch eine um die Mittelachse (M) umlaufende Konusfläche (45) ausgebildet ist,
wobei sich optionalerweise der Konusfläche (44) des Rotorstifts (26) eine Schulterfläche (42) anschliesst und wobei sich optionalerweise der Konusfläche (45) des Statorstifts (25) ein Randabschnitt (43) anschliesst.

19. System umfassend einen Drehschliesszylinder (2) nach einem der Ansprüche 11 bis 18 und einen Schlüssel (1) nach einem der Ansprüche 1 bis 10.
